# EUROPÄISCHE PATENTSCHRIFT

(11) **EP 0 091 082 B1**
(45) Veröffentlichungstag und Bekanntmachung des Hinweises auf die Patenterteilung: **17.08.1988**
(21) Anmeldenummer: 83103136.4
(22) Anmeldetag: 30.03.1983
(51) Int. Cl.: H01H 50/54, H01H 50/64

(54) **Elektromagnetisch betätigbares Schaltgerät**
Electromagnetically operable switching device
Appareil de commutation actionné électromagnétiquement

(30) Priorität: 06.04.1982 SE 8202209; 06.04.1982 SE 8202210
(43) Veröffentlichungstag der Anmeldung: 12.10.1983
(73) Patentinhaber: ASEA AB, S-721 83 Västeras (SE)
(72) Erfinder: Jönsson, Karl-Erik, Ing., S-723 48 Västeras (SE); Lindgren, Gösta, Ing., S-724 62 Västeras (SE)
(74) Vertreter: Boecker, Joachim, Dr.-Ing.

(56) Entgegenhaltungen:
- CH-A- 247 323
- DE-A- 2 730 726
- DE-B- 1 140 263
- DE-B- 1 237 667
- DE-B- 2 350 914
- DE-U- 1 894 372

## Beschreibung

Die Erfindung betrifft ein elektromagnetisch betätigbares Schaltgerät gemäß dem ersten Teil des Anspruches 1. Ein solches Schaltgerät ist beispielsweise bekannt aus der DE-B- 2 350 914. Bei dem Schaltgerät kann es sich insbesondere um ein Schütz handeln.

Normalerweise bestehen die Kontaktvorrichtungen größerer Schütze aus einem beweglichen Hauptkontakt und einem oder zwei festen Hauptkontakten für jede Phase. Um die Gefahr einer Kontaktverschweißung zu verringern und die Lebensdauer der Kontakte zu erhöhen, sind die Kontakte in der Regel mit Kontaktbelägen aus einer Silberlegierung, wie z. B. Silberkadmiumoxyd, versehen. Bei den Silberlegierungen handelt es sich um teures Material, und die Kosten für die Kontaktbeläge stellen einen erheblichen Teil der Gesamtkosten eines Schützes dar. Es ist daher wünschenswert, die erforderliche Silbermenge zu reduzieren.

Es ist bereits bekannt, bei Schützen separate bewegliche Haupt- und Lichtbogenkontakte mit getrennten Federsystemen zu verwenden (siehe z. B. die DE-B- 237 667 und die FR-A- 1 431 326). Mit einer solchen Ausführung erreicht man, daß der Hauptstromkreis von dem Lichtbogenkontakt geschlossen und unterbrochen wird, während in der Einschaltstellung des Schützes der überwiegende Teil des Stromes über den Hauptkontakt fließt. Bei diesen Schützen mit Doppelkontakten ist jedoch zu ihrer Einschaltung eine verhältnismäßig große Betätigungsleistung erforderlich. Diese Schütze sind nämlich mit Schraubenfedern als Rückstellfedern versehen, deren Längsachse in der Bewegungsrichtung des Magnetankers verläuft. Die Federn sind so angeordnet, daß sie auf einen am Magnetanker befestigten Kontaktbrückenträger mit einer direkt gegen die Zugkraft des Magneten gerichteten Rückstellkraft wirken. Beim Einschalten eines solchen Schützes werden die Ausschaltfedern zusammengedrückt, so daß die Gegenkraft der Feder mit kleiner werdendem Magnetluftspalt immer größer wird. Da der Betätigungsmagnet während der Endphase des Einschaltvorganges zusätzlich noch die Gegenkraft der Kontaktdruckfedern überwinden muß, ist bei der bekannten Konstruktion ein verhältnismäßig kräftiger Betätigungsmagnet erforderlich. Dies hat zur Folge, daß die Abmessungen, der Preis und der Leistungsbedarf des Schützes verhältnismäßig groß sind.

Aus der DE-B-2 350 914 ist es bereits bekannt, bei einem Schütz mit konventionellem Kontaktsystem die Ausschaltfeder derart anzuordnen, daß die von der Feder herrührende Rückstellkraft beim Einschalten abnimmt. Die Schaltgeräte, mit denen sich diese Druckschrift befaßt, sind mit einfachen Kontaktanordnungen, also nicht mit getrennten Haupt- und Lichtbogenkontakten, versehen. Als Kontaktdruckfeder werden C-förmige Ringfedern verwendet. Ähnliche Schaltgeräte sind bekannt aus der DE-B-1 140 263 und der US-A-3 873 952.

Aus Figuren 2 und 3 der DE-A-2 730 726 ist eine Kontaktanordnung bekannt, bei der konzentrische Kontaktdruckfedern verwendet werden. Getrennte Hauptkontakte und Lichtbogenkontakte gibt es nicht. Vielmehr ist jeder Kontakt der Kontaktbrücke sowohl Hauptkontakt als auch Lichtbogenkontakt. Dabei wird sichergestellt, daß je nach gerade vorliegender Stromrichtung ein Lichtbogen an jeweils nur einem dieser Arbeitskontakte auftritt und daß dieser Kontakt bei der Schalterbetätigung gleichzeitig über eine andere Kontaktbrücke mit einem Gleichrichter in Reihe geschaltet ist. Über den Antrieb der Kontaktanordnung ist in dieser Druckschrift nichts offenbart.

Aus der DE-U-1 894 372 ist ein Schaltgerät mit getrennten Haupt- und Lichtbogenkontakten bekannt. Die dabei verwendeten unabhängigen Kontaktdruckfedern für die beiden beweglichen Kontaktpaare sind zum Teil als Druck- und zum Teil als Zugfedern ausgebildet, wobei die Federn nebeneinander und zum Teil auch in Längsrichtung verschoben zueinander angeordnet sind. Über die Ausbildung des die Kontaktbrücken betätigenden Mechanismus enthält diese Druckschrift keine Angaben.

Der Erfindung liegt die Aufgabe zugrunde ein elektromagnetisch betätigbares Schaltgerät der eingangs genannten Art zu entwickeln, bei dem die erforderliche Silbermenge für das Kontaktsystem bei gleichzeitig kleinen Abmessungen des Schaltgerätes wesentlich reduziert werden kann.

Zur Lösung dieser Aufgabe wird ein elektromagnetisch betätigbares Schaltgerät gemäß dem Oberbegriff des Anspruches 1 vorgeschlagen, welches erfindungsgemäß die im kennzeichnenden Teil des Anspruches 1 genannten Merkmale hat.

Durch die Verwendung von separaten beweglichen Haupt- und Lichtbogenkontaktbrücken mit getrennten Federsystemen, wobei die Lichtbogenkontaktbrücke den Hauptstromkreis schließt und unterbricht und die Hauptkontaktbrücke den überwiegenden Strom, beispielsweise ca. 95 %, im stationären eingeschalteten Zustand führt, ist es möglich, den Kontaktbelag der Lichtbogenkontaktbrücke aus silberfreiem Material herzustellen. Bei diesem Material kann es sich beispielsweise um Kupferkadmiumoxyd oder Kupfer-Wolfram handeln. Lediglich die Hauptkontaktbrücke erhält einen Kontaktbelag aus silberhaltigem Material. Da die Hauptkontaktbrücke nahezu lichtbogenfrei arbeitet (schließt und öffnet), ist der Abbrand an diesen Kontakten sehr gering, so daß die Kontaktbeläge verhältnismäßig klein sein können. Die Gesamtsilbermenge für einen solchen Schütz kann daher erheblich reduziert werden. Durch die gleichzeitige Verwendung einer Ausschaltfeder mit negativer Kraftcharakteristik wird erreicht, daß trotz doppelter Kontakt- und Federsysteme ein verhältnismäßig kleiner Betätigungsmagnet ausreichend ist, ohne daß hierdurch eine sichere Einschaltung in einem einzigen Schritt beeinträchtigt wird. Dies führt zu niedrigen Herstellungskosten und einem niedrigen Leistungsverbrauch. Die koaxiale Anordnung der Kontaktdruckfedern wirkt sich günstig auf dem Raumbedarf aus.

Anhand des in den Figuren gezeigten Ausführungsbeispiels soll die Erfindung näher beschrieben werden. Es zeigen :
Figur 1 ein Schaltgerät nach der Erfindung in Vorderansicht,
Figur 2 einen Schnitt durch das Schaltgerät nach Fig. 1 längs der Linie A-A in Fig. 1,
Figur 3 einen Schnitt durch das Schaltgerät nach Fig. 1 längs einer Linie B-B in Fig. 2,
Figur 4 einen Schnitt durch den Sockel des Schaltgerätes längs der Linie C-C in Fig. 3.

Das in den Figuren gezeigten Schütz ist dreipolig und ist für eine Nennspannung von beispielsweise 660 V ausgelegt. Der Nennstrom des Schützes kann beispielsweise im Bereich von 40 bis 800 A liegen. Das Schütz ist auf einem Sockel 1 aus druckgegossenem Leichtmetall aufgebaut. Der Sockel trägt einen aus Kunststoff hergestellten Halter 2 mit Anschlußschienen 3, 4, mit denen es in einen äußeren Hauptstromkreis eingefügt wird.

Die Kontaktvorrichtung des Schützes, die in den Figuren in Ausschaltstellung gezeigt ist, ist von einem aus Kunststoff bestehenden Lichtbogenschirm 5 (Figur 2) umgeben, der mit Löschblechen 6 versehen ist. Die Kontaktvorrichtung umfaßt pro Phase zwei elektrisch in Reihe geschaltete Schaltstellen, von denen jede in einer ihr zugeordneten, im Lichtbogenschirm gebildeten Schaltkammer 7, 8 angeordnet ist.

Jede Schaltstelle hat einen festen Kontakt 9 bzw. 10, der an der Anschlußschiene 3 bzw. 4 befestigt ist. Die festen Kontakte sind in geschlossener Kontaktstellung durch eine Kontaktbrücke miteinander verbunden, die aus einer beweglichen Hauptkontaktbrücke 11 und einer beweglichen Lichtbogenkontaktbrücke 12 besteht. Die Kontaktbrücke ist in einer Öffnung 13 eines Kontaktbrückenträgers 14 angeordnet, der mit dem Anker 15 des Betätigungsmagneten des Schützes verbunden ist, dessen Magnetkern und Spule mit 16 bzw. 17 bezeichnet sind. Der Anker 15 wird von vier Rückstellfedern 18 (Fig. 2 - 4) beaufschlagt. Wenn die Spule 17 stromlos ist, pressen diese Federn 18 den Anker 15 in die in Figur 2 gezeigte Lage. Die Kontaktbrücken 11, 12 verlaufen zwischen den Schenkeln 19 eines U-förmigen Bügels 20 hindurch, der in dem Kontaktbrückenträger 14 axial beweglich ist. Die freien Enden der Bügelschenkel 19 sind durch einen Stift 21 verbunden. Zwischen diesem Stift und der beweglichen Lichtbogenkontaktbrücke 12 ist eine Blattfeder 22 angeordnet.

Im Bügel 20 sind zwei schraubenförmige Kontaktdruckfedern 23, 24 mit verschiedenen Durchmessern koaxial ineinander angeordnet. Die Feder 23 mit dem kleineren Durchmesser ist über einen zentral angeordneten Stift 25 mit der beweglichen Hauptkontaktbrücke 11 verbunden, während die größere Feder 24 über den Bügel 20, den Stift 21 und die Blattfeder 22 auf die bewegliche Lichtbogenkontaktbrücke 12 wirkt.

Die bewegliche Hauptkontaktbrücke 11 besteht vorzugsweise aus Kupfer und ist an jedem Ende mit einem Kontaktbelag 26 aus einer Silberlegierung, z. B. Silberkadmiumoxyd, versehen.

Die bewegliche Lichtbogenkontaktbrücke 12 besteht vorzugsweise aus Stahl und ist mit einem Kontaktbelag 27 aus silberfreiem Kontaktmaterial, z. B. Kupferkadmiumoxyd oder Kupfer-Wolfram, versehen.

Die festen Kontakte 9, 10 werden vorzugsweise aus Kupfer hergestellt und sind mit Kontaktbelägen 28, 29 versehen, die paarweise in verschiedenen Ebenen angeordnet sind. Die Kontaktbeläge 28 arbeiten mit den Kontaktbelägen 26 der beweglichen Hauptkontaktbrücke 11 zusammen und bestehen aus derselben Silberlegierung wie diese. Die anderen Kontaktbeläge 29 der festen Kontakte arbeiten mit den Kontaktbelägen 27 der Lichtbogenkontaktbrücke 12 zusammen und bestehen aus demselben silberfreien Material wie diese. Die festen Kontakte 9, 10 sind außerdem mit Lichtbogenhörnern 30 versehen.

Bei den Rückstellfedern 18 (Fig. 2 - 4) handelt es sich um Schraubenfedern, von denen jede auf einem Stützstift 31 angeordnet ist, der im Verhältnis zu der Bewegungsrichtung des Kontaktbrückenträgers 14 schräggestellt ist. Das eine Ende des Stiftes 31 ragt in ein Loch 32 in einem Lagergehäuse 33 und ist mit seinem anderen Ende über eine Lagerstelle 35 drehbar an einen Rückführstift 34 angeschlossen. Der Stützstift 31 wird gegen die Lagerstelle 35 von einer Feder 18 gepreßt, die sich an dem Lagergehäuse 33 abstützt und über die Stifte 31 und 34 in kontaktöffnender Richtung auf den Kontaktbrückenträger wirkt. Das Schütz hat zwei Rückführstifte 34, von denen jeder auf einer Seite des Betätigungsmagneten 16, 17 angeordnet ist. Auf jeden dieser Rückführstifte wirken zwei im Verhältnis zueinander V-förmig angeordnete Rückstellfedern 18 (Fig. 4), die auf gegenüberliegenden Seiten des Rückführstiftes angeordnet sind.

Beim Einschalten des Schützes wird die Zugkraft des Magneten mit kleiner werdendem Magnetluftspalt ständig größer. Während des ersten Teils dieses Einschaltvorganges wirken der Magnetkraft nur die Rückstellfedern 18 entgegen, deren Winkelstellung im Verhältnis zum Rückführstift 34 sich mit der Verschiebung dieses Rückführstiftes derart verändert, daß die Komponente der Federkraft, die der Magnetkraft entgegenwirkt, kleiner wird. Die bewegliche Kontaktvorrichtung wird dabei stark beschleunigt. In der Schlußphase des Einschaltvorganges steigt die gesamte Gegenkraft in zwei Schritten sprunghaft an, nämlich dadurch, daß zuerst die Lichtbogenkontaktbrücke 12 und danach die Hauptkontaktbrücke 11 schließt. Der Magnet muß dann also zusätzlich zu der Gegenkraft der Ausschaltfedern 18 auch die Gegenkräfte der Kontaktdruckfedern 24 und 23 überwinden. Da die Gegenkraft der Rückstellfedern 18 in dieser Phase jedoch kleiner als in der völlig geöffneten Stellung des Schützes ist, ist eine geringere Magnetzugkraft und somit ein kleinerer Schützmagnet erforderlich als bei Federanordnungen bekannter Schütze.

Beim Einschalten schließen die Lichtbogenkontakte 27, 29 vor den Hauptkontakten 26, 28, während beim Ausschalten die Lichtbogenkontakte sich nach den Hauptkontakten öffnen. Dadurch wird erreicht, daß die Hauptkontakte nahezu lichtbogenfrei schließen und öffnen, wodurch deren Verschleiß gering ist. Die Kontaktbeläge 26, 28 können daher klein sein, beispielsweise kleiner als ein Drittel des Volumens der Lichtbogenkontaktbeläge 27, 29. Dadurch wird die erforderliche Silbermenge verhältnismäßig klein, was zu einer erheblichen Senkung der Kosten für das Schütz führt.

## Patentansprüche

1. Elektromagnetisch betätigbares Schaltgerät mit im Abstand voneinander angeordneten feststehenden Kontaktpaaren (9,10), und je einer zur Verbindung von Paaren feststehender Kontakte dienenden Kontaktbrücke (11,12), mit einem Betätigungsmagneten (16,17), dessen Anker (15) bei Betätigung des Schaltgerätes eine translatorische Bewegung ausführt und mit den Kontaktbrücken (11,12) über einen geradlinig verschiebbaren Kontaktbrückenträger (14) derart verbunden ist, daß diese sich in gleicher Richtung wie der Anker zwischen einer Einschaltstellung und einer Ausschaltstellung bewegen, und mit als Ankerrückstellfedern dienenden langgestreckten Druckfedern (18), welche mit ihrer Längsachse im Verhältnis zu der Bewegungsrichtung des Ankers schräggestellt und zwischen zwei Lagerstellen (33,35) eingespannt sind, von denen die eine (33) fest ist, während die andere (35) bei der Betätigung des Schaltgerätes zusammen mit dem Anker (15) verschoben wird, wobei sich der Winkel zwischen der Längsachse der Feder (18) und der Bewegungsrichtung des Ankers (15) derart verändert, daß die Rückstellkraft der Federn mit kleiner werdendem Magnetluftspalt kleiner wird, dadurch gekennzeichnet, daß jede Kontaktbrücke eine Hauptkontaktbrücke (11) und eine Lichtbogenkontaktbrücke (12) umfaßt, daß Hauptkontaktbrücke (11) und Lichtbogenkontaktbrücke (12) jeweils für sich beweglich angeordnet sind, daß jeder dieser Brücken (11,12) eine als Schraubenfeder ausgebildete, innerhalb des Kontaktbrückenträgers (14) angeordnete Kontaktdruckfeder (23,24) zugeordnet ist, daß diese beiden Kontaktdruckfedern verschiedene Durchmesser haben und daß die Kontaktdruckfeder (23) mit dem kleineren Durchmesser koaxial innerhalb der Kontaktdruckfeder (24) mit dem größeren Durchmesser angeordnet ist.

2. Schaltgerät nach Anspruch 1, dadurch gekennzeichnet, daß die Lichtbogenkontaktbrücke (12) länger als die Hauptkontaktbrücke (11) ist, daß beide Kontaktbrücken (11,12) derart parallel nebeneinander angeordnet sind, daß die Lichtbogenkontaktbrücke (12) über beide Enden der Hauptkontaktbrücke (11) hinausragt, daß dementsprechend die zugeordneten Festkontaktpaare in zwei verschiedenen Ebenen angeordnet sind und daß das Material der Kontakte der Lichtbogenkontaktbrücke (12) und der ihr zugeordneten feststehenden Kontakte verschieden ist von dem der Kontakte der Hauptkontaktbrücke (11) und der dieser zugeordneten feststehenden Kontakte.

3. Schaltgerät nach Anspruch 1 oder 2, dadurch gekennzeichnet, daß das Volumen der Kontakte (26) der Hauptkontaktbrücke (11) kleiner als ein Drittel des Volumens der Kontakte (27) der Lichtbogenkontaktbrücke ist, daß die Kontakte (26) der Hauptkontaktbrücke aus einer Silberlegierung bestehen und die Kontakte (27) der Lichtbogenkontaktbrücke aus silberfreiem Material.

4. Schaltgerät nach einem der Ansprüche 1 bis 3, dadurch gekennzeichnet, daß die Kontaktdruckfeder (23) mit dem kleineren Durchmesser mit der Hauptkontaktbrücke (11) durch einen zentral angeordneten Stift (25) verbunden ist und die Kontaktdruckfeder (24) mit dem größeren Durchmesser mit der Lichtbogenkontaktbrücke (12) über einen diese Kontaktbrücken (11,12) umfassenden Bügel (20) verbunden ist.

5. Schaltgerät nach einem der vorhergehenden Ansprüche, dadurch gekennzeichnet, daß die Druckfedern (18) Schraubenfedern sind, die je einen Stützstift (31) umschließen, der an der ortsfesten Lagerstelle (33) der Druckfeder in ein Loch (32) eingreift, und an der verschiebbaren Lagerstelle (35) der Druckfeder mit einer Drehlagerung versehen ist, wobei der Stützstift (31) von der zugeordneten Druckfeder (18) in Längsrichtung gegen die bewegliche Lagerstelle (35) gepreßt wird.

6. Schaltgerät nach Anspruch 5, dadurch gekennzeichnet, daß die verschiebbare Lagerstelle (35) der Druckfeder (18) an einem in Bewegungsrichtung des Ankers (15) verschiebbar angeordneten Rückführstift (34) angeordnet ist.

7. Schaltgerät nach Anspruch 6, dadurch gekennzeichnet, daß auf den Rückführstift (34) zwei auf gegenüberliegenden Seiten des Stiftes (34) liegende, im Verhältnis zueinander V-förmig angeordnete Druckfedern (18) wirken.

8. Schaltgerät nach Anspruch 7, dadurch gekennzeichnet, daß der Rückführstift (34) von den Druckfedern (18) gegen den mit dem Magnetanker verbundenen Kontaktbrückenträger (14) gepreßt wird.

9. Schaltgerät nach Anspruch 7 oder 8, dadurch gekennzeichnet, daß zwei Rückführstifte (34) vorhanden sind, von denen jeder von zwei Druckfedern (18) beaufschlagt wird.

## Claims

1. Electromagnetically operable switching device with fixed contact pairs (9,10) arranged in a distance from one another and a contact bridge (11,12) each for connecting pairs of fixed contacts, with an operating magnet (16,17) the armature (15) of which, on operating the switching device, performs a translational movement and is connected to the contact bridges (11,12) by means of a rectilinearly displaceable contact bridge carrier (14) in such a way that said contact bridges move in the same direction as the armature between a closing position and an opening position, and with elongated pressure springs (18) acting as armature reset springs, the longitudinal axes of which extend obliquely in relation to the direction of movement of the armature and which are clamped between two bearing points (33,38), one of which (33) is stationary whereas the other one (35), on operating the switching device, is displaced along with the armature (15), the angle between the longitudinal axes of the springs (18) and the direction of movement of the armature (15) thereby varying such that the reset force of the springs decreases as the air gap of the magnet decreases, characterized in that each contact bridge comprises a main contact bridge (11) and an arc contact bridge (12), that the main contact bridge (11) and the arc contact bridge (12) are each arranged individually movable, that to each of said bridges (11,12) a contact pressure spring (23,24) is assigned which is designed as a helical spring and is located within the contact bridge carrier (14), that said two contact pressure springs have different diameters, and that the contact pressure spring (23) with the smaller diameter is arranged coaxially within the contact pressure spring (24) with the larger diameter.

2. Switching device according to Claim 1, characterized in that the arc contact bridge (12) is longer than the main contact bridge (11), that both contact bridges (11,12) are arranged in parallel and adjacent to each other such, that the arc contact bridge (12) extends beyond both ends of the main contact bridge (11), that, accordingly, the respective fixed contact pairs are arranged in two different planes, and that the material of the contacts of the arc contact bridge (12) and its respective fixed contacts is different from the material of the contacts of the main contact bridge (11) and its respective fixed contacts.

3. Switching device according to Claim 1 or 2, characterized in that the volume of the contacts (26) of the main contact bridge (11) is smaller than one third of the volume of the contacts (27) of the arc contact bridge, that the contacts (26) of the main contact bridge consist of a silver alloy and the contacts (27) of the arc contact bridge consist of silver-free material.

4. Switching device according to any of Claims 1 to 3, characterized in that the contact pressure spring (23) with the smaller diameter is connected to the main contact bridge (11) by means of a centrally arranged pin (25) and the contact pressure spring (24) with the larger diameter is connected to the arc contact bridge (12) by means of a yoke (20) embracing the contact bridges (11,12).

5. Switching device according to any of the preceding Claims, characterized in that the pressure springs (8) are helical springs each surrounding a support pin (31), which pins project into a hole (32) at the stationary bearing point (33) of the pressure spring and, at the movable bearing point (35) of the pressure spring, are provided with a pivotal bearing arrangement, the pin (31) being pressed in the longitudinal direction against the movable bearing point (35) by the respective pressure spring (18).

6. Switching device according to Claim 5, characterized in that the movable bearing point (35) of the pressure spring (18) is arranged at a returning pin (34) which is displaceable in the direction of movement of the armature (15).

7. Switching device according to Claim 6, characterized in that the returning pin (34) is influenced by two pressure springs (18) arranged in V-form on opposite sides of the pin (34).

8. Switching device according to Claim 7, characterized in that the returning pin (34) is pressed by the pressure springs (18) against the contact bridge carrier (14) connected to the armature of the magnet.

9. Switching device according to Claim 7 or 8, characterized in that there are two returning pins (34) each being influenced by two pressure springs (18).

## Revendications

1. Appareil de commutation à commande électromagnétique comportant des paires de contacts fixes (9, 10) disposées à distance entre elles et respectivement un pont de contact (11, 12) servant à relier des paires de contacts fixes, ainsi qu'un électroaimant de manoeuvre (16, 17) dont l'armature (15) exécute, lors de la commande de l'appareil de commutation, un déplacement de translation et est reliée de telle façon avec les ponts de contacts (11, 12), par l'intermédiaire d'un support de pont de contact (14) qui est susceptible d'être déplacé suivant une trajectoire rectiligne, que ceux-ci se déplacent dans la même direction que l'armature, entre une position de fermeture et une position d'ouverture, et des ressorts de pression allongés (18) et servant de ressort de rappel de l'armature, les axes longitudinaux desdits ressorts étant disposés obliquement par rapport au sens du déplacement de l'armature et les ressorts étant armés entre deux emplacements de montage (33, 35) dont l'un (33) est fixe alors que l'autre (35) est déplacé avec l'armature (15) lors de la manoeuvre de l'appareil de commutation, l'angle entre l'axe longitudinal du ressort (18) et la direction du déplacement de l'armature (15) se modifiant de telle façon que la force de rappel des ressorts diminue lorsque l'entrefer de l'électroaimant diminue, caractérisé par le fait que chaque pont de contact comprend un pont de contact principal (11) et un pont de contact d'arc électrique (12), que le pont de contact principal (11) et le pont de contact d'arc (12) sont agencés de manière à être mobiles individuellement, qu'à chacun de ces ponts (11, 12) est associé un ressort de contact de pression (23, 24) réalisé sous la forme d'un ressort hélicoïdal et disposé à l'intérieur du support de pont de contact (14), que ces deux ressorts de contacts de pression ont des diamètres différents et que le ressort de contact de pression (23) ayant le plus petit diamètre est disposé coaxialement à l'intérieur du ressort de contact de presssion (24) ayant le plus grand diamètre.

2. Appareil de commutation selon la revendication 1, caractérisé par le fait que le pont de contact d'arc électrique (12) est plus long que le pont de contact principal (11), que les deux ponts de contact (11, 12) sont disposés parallèlement de telle façon l'un près de l'autre, que le pont de contact d'arc électrique (12) s'étend au-delà des deux extrémités du pont de contact principal (11), qu'en conséquence les paires de contacts fixes associées, sont disposées dans deux plans différents, et que le matériau avec lequel sont réalisés les contacts du pont de contact d'arc électrique (12) et celui avec lequel sont faits les contacts fixes qui lui sont associés, sont différents du matériau avec lequel sont faits les contacts du pont de contact principal (11) et des contacts fixes qui sont associés à ce pont.

3. Appareil de commutation selon la revendication 1 ou 2, caractérisé par le fait que le volume des contacts (26) du pont de contact principal (11) est inférieur au tiers du volume des contacts (27) du pont de contact d'arc électrique, que les contacts (26) du pont de contact principal sont réalisés avec un alliage en argent, alors que les contacts (27) du pont de contact d'arc électrique sont faits avec un matériau dépourvu d'argent.

4. Appareil de commutation selon l'une des revendications 1 à 3, caractérisé par le fait que le ressort de contact de pression (23) de plus faible diamètre est relié au pont de contact principal (11) par une cheville (25) disposée en position centrale alors que le ressort de contact de pression (24) de plus grand diamètre, est relié au pont de contact d'arc électrique (12) par l'intermédiaire d'un étrier (20) comportant ces ponts de contacts (11, 12).

5. Appareil de commutation selon l'une des revendications précédentes, caractérisé par le fait que les ressorts de pression (18) sont des ressorts hélicoïdaux dont chacun entoure une cheville d'appui (31) qui pénètre, au niveau de l'emplacement de montage fixe (33) du ressort de pression, dans un trou (32) et est, au niveau de l'emplacement de montage mobile (35) du ressort de pression, pourvue d'un montage articulé, la cheville d'appui (31) étant appliquée, par le ressort de pression associé (18), dans le sens longitudinal, contre l'emplacement de montage mobile (35).

6. Appareil de commutation selon la revendication 5, caractérisé par le fait que l'emplacement de montage mobile (35) du ressort de pression (18) est prévu sur une cheville de rappel (34) agencée de façon à être déplaçable dans la direction du déplacement de l'armature (15).

7. Appareil de commutation selon la revendication 6, caractérisé par le fait que sur la cheville de rappel (34) agissent deux ressorts de pression (18) qui sont disposés l'un par rapport à l'autre suivant un agencement en V, et se situent sur les côtés opposés de la cheville (34).

8. Appareil de commutation selon la revendication 7, caractérisé par le fait que la cheville de rappel (34) est appliquée par les ressorts de pression (18) contre le support de pont de contact (14) qui est relié à l'armature de l'électroaimant.

9. Appareil de commutation selon la revendication 7 ou 8, caractérisé par le fait que sont prévues deux chevilles de rappel (34) dont chacune est chargée par deux ressorts de pression (18).
